# EUROPÄISCHE PATENTSCHRIFT

(11) **EP 2 226 430 B1**
(45) Veröffentlichungstag und Bekanntmachung des Hinweises auf die Patenterteilung: **29.07.2015**
(21) Anmeldenummer: 09405040.8
(22) Anmeldetag: 04.03.2009
(51) Int. Cl.: E03C 1/02

(54) **Anschlusseinrichtung für Auslaufarmaturen**
Attachment device for outlet fittings
Dispositif de raccordement pour armatures d'écoulement

(43) Veröffentlichungstag der Anmeldung: 08.09.2010
(73) Patentinhaber: Geberit International AG, 8645 Jona (CH)
(72) Erfinder: Bühler, Michael, 8755 Ennenda (CH); Bolli, Anja, 7078 Lenzerheide (CH)
(74) Vertreter: Frischknecht, Harry Ralph

(56) Entgegenhaltungen:
- EP-A- 1 348 815
- EP-B- 0 166 234
- DE-U1- 29 614 487

## Beschreibung

Die Erfindung betrifft eine Anschlusseinrichtung nach dem Oberbegriff des Anspruchs 1.

Eine solche Anschlusseinrichtung ist im Stand der Technik durch die EP-A-1 348 815 bekannt geworden. Diese weist zur Befestigung einer Anschlussdose eine Platte (Platine 17) auf, die einerseits mit ersten Befestigungsmitteln an einem Flansch der Anschlussdose und mit zweiten Befestigungsmitteln an der Rückseite einer Wand befestigt wird.

Eine solche Anschlusseinrichtung ermöglicht die Montage einer Auslaufarmatur bei Brauchwasser-Installationen. Eine weitere Anschlusseinrichtung ist im Stand der Technik beispielsweise durch die DE-U-90 17843 bekannt geworden. Zum Montieren der Anschlussdose an einer Wand, beispielsweise einer Gipskartonwand wird diese an einen Durchbruch der Wand rückseitig an diese angelegt. Mittels Schrauben wird die Anschlussdose von der Vorderseite der Wand her angeschraubt, wobei die Schrauben in Durchgangslöcher der Wand liegend in den Flansch des Dosenkörpers eingedreht werden. Da der Flansch des Dosenkörpers beim Eindrehen der Schrauben verdeckt ist, ist eine solche Montage vergleichsweise schwierig. Der Abstand der Schrauben zum Rand der Wandöffnung ist vergleichsweise klein, so dass hier die Gefahr einer ungenügenden Befestigung besteht.

Die EP-B-0 166234 offenbart eine Anschlusseinrichtung, bei welcher die Anschlussdose einen Flansch aufweist, in den Muttern eingegossen sind. Diese Muttern erlauben ebenfalls eine Befestigung der Anschlussdose mit frontseitig in die Wand eingeschraubten Schrauben. Eine Montage ist dann besonders schwierig, wenn die Rückseite der Wand bei der Montage nicht oder nur schwer zugänglich ist.

Bekannt sind auch Anschlusseinrichtungen, bei denen die Anschlussdose an ein Montagegestell angeschraubt wird. Die Montage ist hier wesentlich einfacher, da der Flansch nicht verdeckt ist.

Der Erfindung liegt die Aufgabe zugrunde, eine Anschlusseinrichtung der genannten Art zu schaffen, welche die genannten Nachteile vermeidet. Die Anschlusseinrichtung soll somit wesentlich einfacher und sicherer an einer dünnen Wand, beispielsweise einer Gipskartonwand befestigbar sein.

Die Aufgabe ist bei einer gattungsgemässen Anschlusseinrichtung gemäss Anspruch 1 gelöst. Zur Befestigung der Anschlussdose an einer dünnen Wand wird somit der Flansch des Montagehilfsmittels verwendet. Dieser kann entsprechend grossflächig ausgebildet werden, so dass eine verdeckte Befestigung wesentlich einfacher ist.

Die Anschlusseinrichtung hat gemäss einer Weiterbildung der Erfindung den besonderen Vorteil, dass sie mit oder ohne Montagehilfsmittel befestigbar ist. Das Montagehilfsmittel wird zur Befestigung an einer vergleichsweise dünnen Wand verwendet. Bei einer Befestigung an einem Montagegestell kann die Anschlussdose ohne Montagehilfsmittel direkt an einem Flansch der Anschlussdose befestigt werden. Der Flansch der Anschlussdose kann dadurch auf die Befestigung an einem Montagegestell ausgelegt und entsprechend mit vergleichsweise kleinem Materialaufwand realisiert werden.

Nach einer Weiterbildung der Erfindung ist vorgesehen, dass der Hilfsflansch an einem Flansch der Anschlussdose befestigbar ist. Die Befestigung erfolgt beispielsweise vorzugsweise mit Schrauben. Denkbar wäre aber auch eine andere Befestigung, beispielsweise mit Rastmitteln.

Eine verdeckte Befestigung ist besonders einfach und sicher, da gemäss der Erfindung das Montagehilfsmittel eine Bohrschablone aufweist, welche zur Positionierung der Schrauben an der Vorderseite der Wand positioniert ist.

Nach der Erfindung ist vorgesehen, dass das Montagehilfsmittel einen am Hilfsflansch befestigten Rohrstutzen aufweist, der in die genannte Öffnung der Wand einführbar ist.

Der Rohrstutzen ist durch die Öffnung hindurchführbar, so dass er an der Vorderseite der vergleichsweise dünnen Wand vorsteht. Auf diesen Rohrstutzen kann die Bohrschablone aufgesetzt und auf diesem in einer vorbestimmten Position drehsicher fixiert werden.

Nach einer Weiterbildung der Erfindung ist vorgesehen, dass das Montagehilfsmittel eine Mutter aufweist, die zur provisorischen Befestigung der Anschlussdose an der Wand auf ein Gewinde des Rohrstutzens aufschraubbar ist. Dies ermöglicht eine besonders einfache und sichere provisorische Befestigung der Anschlussdose an der Wand. Nach der Montage ist der frontseitig vorstehende Bereich des Rohrstutzens beispielsweise mit einer Säge ablängbar. Insbesondere wird hier auch die genannte Mutter entfernt. Diese Mutter ist gemäss einer Weiterbildung der Erfindung mit einer Anfasung versehen, welche beim Ablängen des Rohrstutzens eine Führung, beispielsweise für ein Sägeblatt bildet.

Der Hilfsflansch ist vorzugsweise so ausgebildet, dass er sich radial wesentlich über den Flansch der Anschlussdose hinaus erstreckt. Dieser Hilfsflansch ist insbesondere als recheckige Kunststoffplatte ausgebildet. Diese kann mit einer vergleichsweise grossen Fläche an der Rückseite der vergleichsweise dünnen Wand angelegt werden. Der Flansch der Anschlussdose ist vorzugsweise sternförmig ausgebildet. Dies ermöglicht eine Erstellung mit einem besonders kleinen Materialverbrauch.

Eine besonders schnelle und einfache Befestigung ist dann möglich, wenn gemäss einer Weiterbildung der Erfindung die in den Hilfsflansch einschraubbaren Befestigungsschrauben selbstschneidend sind. Der Anschluss der Anschlussdose an die Zuführleitung erfolgt vorzugsweise mittels einer Steckverbindung. Diese Steckverbindung ist insbesondere für den Anschluss flexibler Wasserleitungen ausgebildet. Die Achse der Steckverbindung verläuft vorzugsweise schräg zur Achse des Rohrstutzens.

Weitere vorteilhafte Merkmale ergeben sich aus den abhängigen Patentansprüchen, der nachfolgenden Beschreibung sowie der Zeichnungen.

Ein Ausführungsbeispiel der Erfindung wird nachfolgend anhand der Zeichnungen näher erläutert. Es zeigen:
- Fig. 1: eine räumliche Ansicht einer an einer Wand montierten erfindungsgemässen Anschlusseinrichtung;
- Fig. 2: ein Schnitt der erfindungsgemässen Anschlusseinrichtung entlang der Linie II-II der Figur 3;
- Fig. 3: eine Ansicht der Rückseite der Anschlussdose und
- Fig. 4a - 4e: schematisch einzelne Schritte bei der Montage der erfindungsgemässen Anschlusseinrichtung.

Die Anschlusseinrichtung 1 besitzt gemäss den Figuren 1 bis 3 eine Anschlussdose 5, die einen Dosenkörper 17 besitzt, der aus einem geeigneten Kunststoff hergestellt ist und in dem ein Fitting 18 gelagert ist. Dieser Fitting besitzt gemäss der Figur 4a ein Innengewinde 18, in das eine hier nicht gezeigte Auslaufarmatur einschraubbar ist. Am Fitting 18 ist zudem ein Verbinder 19 angebracht, der insbesondere als Steckverbinder ausgebildet ist. Er ermöglicht den Anschluss einer hier nicht gezeigten Wasserleitung, die insbesondere durch ein flexibles Rohr gebildet wird. Solche Steckverbinder sind an sich dem Fachmann gut gekannt. Es ist hier aber selbstverständlich auch eine andere Verbindung, beispielsweise eine Schraubverbindung oder dergleichen möglich. Die Achse des Verbinders 19 erstreckt sich, wie insbesondere Figur 2 zeigt, schräg zur Horizontalen.

Der Dosenkörper 17 besitzt einen Flansch 16, der gemäss der Figur 4a sternförmig ausgebildet ist und der Gewindebohrungen 29 besitzt. Am Dosenkörper 17 ist ein weiterer ebenfalls sternförmig angeordneter Flansch 30 angeformt. Diese Flansch 30 ermöglicht die Befestigung der Anschlussdose 5 an einem hier nicht gezeigten Montagegestell. Die Anschlussdose 5 kann aber auch gemäss den Figuren 1 und 2 an einer vergleichsweise dünnen Wand 2 befestigt werden. Der Flansch 30 wird hierbei nicht verwendet. Die Wand 2 ist beispielsweise eine Gipskartonwand oder eine Holzwand. Zum Befestigen der Anschlussdose 5 an der Wand 2 ist ein Montagehilfsmittel 6 vorgesehen, das einen Flansch 7 aufweist, welches mit Schrauben 20 am Flansch 16 angeschraubt ist. Die Schrauben 20 sind hierbei jeweils in eine der genannten Gewindebohrungen 29 eingeschraubt. Anstelle einer Schraubverbindung ist hier aber auch eine andere geeignete Verbindung denkbar.

Am Flansch 7 ist ein Rohrstutzen 8 angeformt, der gemäss den Figuren 1 und 2 in eine Öffnung 21 der Wand 2 eingesetzt ist und diese an einer Vorderseite 3 überragt. An der Rückseite 4 der Wand 2 ist gemäss den Figuren 1 und 2 der Hilfsflansch 7 angelegt. An der Aussenseite des Rohrstutzens 8 ist ein Gewinde 9 angeformt, das insbesondere ein Teilgewinde bildet. Vom Gewinde 9 sind somit lediglich sich axial erstreckende Segmente vorhanden. Dieses Gewinde 9 ermöglicht das Aufschrauben einer Mutter 10 und zudem ein verdrehsicheres Aufsetzen einer Bohrschablone 12. Die Bohrschablone 12 besitzt eine Ausnehmung 31, die gemäss Figur 4d so ausgebildet ist, dass die Bohrschablone 12 auf den Rohrflansch 8 aufgesetzt, aber auf diesem nicht gedreht werden kann. Das Verdrehen wird durch das Gewinde 9 verhindert.

Der Hilfsflansch 6 ist gemäss der Figur 3 rechteckig ausgebildet und überragt wie ersichtlich an gegenüberliegenden Seiten die Flansche 16 und 30. Mit Befestigungsschrauben 15, die vorzugsweise selbstschneidend ausgebildet sind, kann die Anschlussdose 5 an der Wand 2 angeschraubt werden. Die Befestigungsschrauben 15 sind hierbei in den Flansch 7 eingedreht. Das Eindrehen der Befestigungsschrauben 15 erfolgt von der Vorderseite 3 her.

Nachfolgend wird die Montage der erfindungsgemässen Anschlusseinrichtung 1 an der Wand 2 näher erläutert.

In einem ersten Schritt wird das Montagehilfsmittel 6 gemäss Figur 4a ohne Mutter 10 und ohne Bohrschablone 12 auf die Anschlussdose 5 aufgesetzt. Mit den Schrauben 20 wird mittels eines Schraubendrehers 25 das Montagehilfsmittel 6 an der Anschlussdose 5 befestigt. Der Pfeil 24 zeigt die Richtung, in welcher die Anschlussdose 5 auf das Montagehilfsmittel 6 aufgesetzt wird, bevor die Schrauben 20 eingesetzt werden.

Nun wird die Anschlussdose 5 mit dem aufgesetzten Montagehilfsmittel 6 gemäss Figur 4c in die Öffnung 21 der Wand 2 eingesetzt. Dies erfolgt von der Rückseite 4 der Wand 2 her.

In einem nächsten Schritt wird nun die Mutter 10 auf den frontseitig vorragenden Teil des Rohrstutzens 8 aufgeschraubt und damit die Anschlussdose 5 fest mit der Wand 2 verbunden. Die Richtung, in welcher die Mutter 10 auf den Rohrstutzen 8 aufgesetzt wird, ist in der Figur 4c mit dem Pfeil 26 angedeutet. Ist die Anschlussdose 5 fest mit der Wand 2 verbunden, so wird die Bohrschablone 12 wie oben erläutert auf den Rohrstutzen 8 aufgesetzt. In dieser Position sind Positionsöffnungen 13 der Bohrschablone 12 so positioniert, dass auch bei verdeckter Rückseite 4 die Schrauben 15 in die Wand 2 und schliesslich in den Hilfsflansch 7 sicher eingeschraubt werden können. Die Schrauben 15 werden jeweils an einer der Positionieröffnungen 13 eingeschraubt. Die Positionieröffnungen 13 sind grösser als die Köpfe der Befestigungsschrauben 15, so dass diese Schrauben 15 gemäss der Figur 1 vollständig in die Wand 2 eingeschraubt werden können, wobei die Bohrschablone 12 im Abstand zur Forderseite 3 angeordnet ist. Die Schrauben 15 sind wie bereits erwähnt vorzugsweise selbstschneidend und können mit einem Werkzeug 27 beispielsweise einer elektrischen Bohrmaschine eingeschraubt werden.

Nun wird gemäss Figur 4e der vorstehende Rohrstutzen 8 mit einem Werkzeug 28, beispielsweise einer geeigneten Säge bündig zur Vorderseite 3 abgelängt. Die Auslaufarmatur kann nun in das Gewinde 18 eingeschraubt werden. Die Abdichtung der Auslaufarmatur gegenüber der Wand 2 erfolgt mit einem in den Figuren 1 und 2 gezeigten Abdichtungselement 14, das eine Dichtungsmembran 14a und einen Dichtungsring 14b aufweist. Die Membran 14a wird hierbei an die Vorderseite 3 der Wand 2 angelegt.

**BEZUGSZEICHENLISTE**

| | | | |
|---|---|---|---|
| 1 | Anschlusseinrichtung | 17 | Dosenkörper |
| 2 | Wand | 18 | Fitting |
| 3 | Vorderseite | 19 | Verbinder |
| 4 | Rückseite | 20 | Schraube |
| 5 | Anschlussdose | 21 | Öffnung |
| 6 | Montagehilfsmittel | 22 | Innengewind |
| 7 | Hilfsflansch | 23 | Öffnungen |
| 8 | Rohrstutzen | 24 | Pfeil |
| 9 | Gewinde | 25 | Schraubendreher |
| 10 | Mutter | 26 | Pfeil |
| 11 | Anfasung | 27 | Werkzeug |
| 12 | Bohrschablone | 28 | Werkzeug |
| 13 | Positionieröffnungen | 29 | Gewindebohrung |
| 14 | Abdichtungselement | 30 | Flansch |
| 15 | Befestigungsschraube | 31 | Ausnehmung |
| 16 | Flansch | | |

## Patentansprüche

1. Anschlusseinrichtung für Auslaufarmaturen, mit einer Anschlussdose(5), die in eine Oeffnung(21) einer Wand(2) einführbar ist und einen Flansch(16) aufweist, der an einer Rückseite(4) der Wand(2) an diese anlegbar ist, wobei sie ein Montagehilfsmittel(6) aufweist, das auf die Anschlussdose(5) aufsetzbar und in die genannte Oeffnung(21) der Wand(2) einführbar ist und einen an die Rückseite(4) der Wand(2) anlegbaren und mit der Anschlussdose(5) verbindbaren Hilfsflansch(7) bildet, in den von einer Vorderseite(3) der Wand(2) Befestigungsschrauben(15) einschraubbar sind, **dadurch gekennzeichnet, dass** das Montagehilfsmittel(6) eine Bohrschablone(12) aufweist, welche zur Positionierung der Befestigungsschrauben(15) an der Vorderseite(3) der Wand(2) positionierbar ist, dass das Montagehilfsmittel(6) einen am Hilfsflansch(7) befestigten Rohrstutzen(8) aufweist, der in die genannte Oeffnung(21) der Wand(2) einführbar ist und dass die Bohrschablone(12) auf den Rohrstutzen(8) aufsetzbar und auf diesem in einer vorbestimmten Position drehsicher positionierbar ist.

2. Anschlusseinrichtung nach Anspruch 1, **dadurch gekennzeichnet, dass** der Hilfsflansch(7) an einem Flansch(16) der Anschlussdose(5) befestigbar ist

3. Anschlussvorrichtung nach Anspruch 2, **dadurch gekennzeichnet, dass** der Hilfsflansch(7) mit Schrauben(20) am Flansch(16) der Anschlussdose(5) befestigbar ist.

4. Anschlusseinrichtung nach Anspruch 1, **dadurch gekennzeichnet, dass** das Montagehilfsmittel(6) eine Mutter(10) aufweist, die zur provisorischen Befestigung der Anschlussdose(5) an der Wand(2) auf ein Gewinde(9) des Rohrstutzens(8) aufschraubbar ist.

5. Anschlusseinrichtung nach einem der Ansprüche 1 bis 4, **dadurch gekennzeichnet, dass** der Rohrstutzen(8) nach der Befestigung der Anschlussdose(5) bündig zur Vorderseite(3) der Wand(2) ablängbar ist.

6. Anschlusseinrichtung nach Anspruch 4 oder 5, **dadurch gekennzeichnet, dass** das Gewinde(9) ein Teilgewinde ist, an dem die Bohrschablone(12) lagegenau ausrichtbar ist.

7. Anschlusseinrichtung nach einem der Ansprüche 4 bis 6, **dadurch gekennzeichnet, dass** die Mutter(10) eine Anfasung(11) aufweist, die beim Ablängen des Rohrstutzens(8) eine Führung beispielsweise für ein Sägeblatt(28) bildet.

8. Anschlusseinrichtung nach einem der Ansprüche 1 bis 7, **dadurch gekennzeichnet, dass** der Hilfsflansch(7) sich radial über die Anschlussdose(5) hinaus erstreckt.

9. Anschlusseinrichtung nach Anspruch 8, dass der Hilfsflansch(7) als rechteckige Kunststoffplatte ausgebildet ist.

10. Anschlusseinrichtung nach einem der Ansprüche 2 bis 9, **dadurch gekennzeichnet, dass** der Flansch(16) der Anschlussdose(5) sternförmig ausgebildet ist und dass sich der Hilfsflansch(7) radial über diesen Flansch(16) hinaus ersteckt.

11. Anschlusseinrichtung nach einem der Ansprüche 1 bis 10, **dadurch gekennzeichnet, dass** die Anschlussdose(5) einen zweiten Flansch(30) aufweist, mit dem die Anschlussdose(5) an einem Montagegestell befestigbar ist.

12. Anschlusseinrichtung nach einem der Ansprüche 1 bis 11, **dadurch gekennzeichnet, dass** der zweite Flansch(30) im Abstand zum anderen Flansch(16) der Anschlussdose(5) angeordnet ist.

## Claims

1. Connection device for outlet fixtures, having a connection box (5) which can be introduced into an opening (21) of a wall (2) and has a flange (16), which can be positioned against the wall (2) on a rear side (4) of the latter, wherein the connection device has a mounting aid (6) which can be placed on the connection box (5), and can be introduced into the aforementioned opening (21) of the wall (2), and forms an auxiliary flange (7) which can be positioned against the rear side (4) of the wall (2), can be connected to the connection box (5) and into which fastening screws (15) can be screwed from a front side (3) of the wall (2), **characterized in that** the mounting aid (6) has a drilling template (12) which, in order for the fastening screws (15) to be placed in position, can be positioned on the front side (3) of the wall (2), **in that** the mounting aid (6) has a pipe socket (8), which is fastened on the auxiliary flange (7) and can be introduced into the aforementioned opening (21) of the wall (2), and **in that** the drilling template (12) can be placed on the pipe socket (8) and positioned in a rotationally secure manner in a predetermined position thereon.

2. Connection device according to Claim 1, **characterized in that** the auxiliary flange (7) can be fastened on a flange (16) of the connection box (5).

3. Connection device according to Claim 2, **characterized in that** the auxiliary flange (7) can be fastened on the flange (16) of the connection box (5) by way of screws (20).

4. Connection device according to Claim 1, **characterized in that** the mounting aid (6) has a nut (10) which, for temporary fastening of the connection box (5) on the wall (2), can be screwed onto a thread (9) of the pipe socket (8).

5. Connection device according to one of Claims 1 to 4, **characterized in that** the pipe socket (8), once the connection box (5) has been fastened, can be cut to length flush with the front side (3) of the wall (2).

6. Connection device according to Claim 4 or 5, **characterized in that** the thread (9) is a partial thread, on which the drilling template (12) can be oriented in a precisely positioned manner.

7. Connection device according to one of Claims 4 to 6, **characterized in that** the nut (10) has a chamfer (11), which, when the pipe socket (8) is being cut to length, forms a guide for example for a saw blade (28).

8. Connection device according to one of Claims 1 to 7, **characterized in that** the auxiliary flange (7) extends radially beyond the connection box (5).

9. Connection device according to Claim 8, **characterized in that** the auxiliary flange (7) is designed in the form of a rectangular plastics-material plate.

10. Connection device according to one of Claims 2 to 9, **characterized in that** the flange (16) of the connection box (5) is of star-shaped design, and **in that** the auxiliary flange (7) extends radially beyond said flange (16).

11. Connection device according to one of Claims 1 to 10, **characterized in that** the connection box (5) has a second flange (30), by means of which the connection box (5) can be fastened on a mounting framework.

12. Connection device according to one of Claims 1 to 11, **characterized in that** the second flange (30) is spaced apart from the other flange (16) of the connection box (5).

## Revendications

1. Dispositif de raccordement pour armatures d'écoulement, comprenant une boîte de raccordement (5) qui peut être insérée dans une ouverture (21) d'une paroi (2) et qui présente une bride (16) qui peut être appliquée au niveau d'un côté arrière (4) de la paroi (2) contre celle-ci, le dispositif de raccordement présentant un auxiliaire de montage (6) qui peut être posé sur la boîte de raccordement (5) et qui peut être inséré dans ladite ouverture (21) de la paroi (2) et forme une bride auxiliaire (7) pouvant être appliquée contre le côté arrière (4) de la paroi (2) et être connectée à la boîte de raccordement (5), dans laquelle bride auxiliaire peuvent être vissées des vis de fixation (15) depuis un côté avant (3) de la paroi (2), **caractérisé en ce que** l'auxiliaire de montage (6) présente un gabarit de perçage (12) qui peut être positionné contre le côté avant (3) de la paroi (2) en vue du positionnement des vis de fixation (15), **en ce que** l'auxiliaire de montage (6) présente une tubulure (8) fixée à la bride auxiliaire (7), laquelle peut être insérée dans ladite ouverture (21) de la paroi (2) et **en ce que** le gabarit de perçage (12) peut être posé sur la tubulure (8) et peut être positionné sur celle-ci dans une position prédéfinie de manière fixée en rotation.

2. Dispositif de raccordement selon la revendication 1, **caractérisé en ce que** la bride auxiliaire (7) peut être fixée sur une bride (16) de la boîte de raccordement (5).

3. Dispositif de raccordement selon la revendication 2, **caractérisé en ce que** la bride auxiliaire (7) peut être fixée avec des vis (20) sur la bride (16) de la boîte de raccordement (5).

4. Dispositif de raccordement selon la revendication 1, **caractérisé en ce que** l'auxiliaire de montage (6) présente un écrou (10) qui peut être vissé sur un filetage (9) de la tubulure (8) en vue de la fixation provisoire de la boîte de raccordement (5) contre la paroi (2).

5. Dispositif de raccordement selon l'une quelconque des revendications 1 à 4, **caractérisé en ce que** la tubulure (8), après la fixation de la boîte de raccordement (5) en affleurement avec le côté avant (3) de la paroi (2), peut être découpée à la longueur requise.

6. Dispositif de raccordement selon la revendication 4 ou 5, **caractérisé en ce que** le filetage (9) est un filetage partiel sur lequel le gabarit de perçage (12) peut être orienté en position de manière précise.

7. Dispositif de raccordement selon l'une quelconque des revendications 4 à 6, **caractérisé en ce que** l'écrou (10) présente un biseautage (11) qui, lors du découpage à la longueur requise de la tubulure (8), forme un guidage par exemple pour une lame de scie (28).

8. Dispositif de raccordement selon l'une quelconque des revendications 1 à 7, **caractérisé en ce que** la bride auxiliaire (7) s'étend radialement au-delà de la boîte de raccordement (5).

9. Dispositif de raccordement selon la revendication 8, **caractérisé en ce que** la bride auxiliaire (7) est réalisée sous forme de plaque rectangulaire en plastique.

10. Dispositif de raccordement selon l'une quelconque des revendications 2 à 9, **caractérisé en ce que** la bride (16) de la boîte de raccordement (5) est réalisée sous forme stellaire et **en ce que** la bride auxiliaire (7) s'étend radialement au-delà de cette bride (16).

11. Dispositif de raccordement selon l'une quelconque des revendications 1 à 10, **caractérisé en ce que** la boîte de raccordement (5) présente une deuxième bride (30) avec laquelle la boîte de raccordement (5) peut être fixée sur un bâti de montage.

12. Dispositif de raccordement selon l'une quelconque des revendications 1 à 11, **caractérisé en ce que** la deuxième bride (30) est disposée à distance de l'autre bride (16) de la boîte de raccordement (5).
